# EUROPÄISCHE PATENTSCHRIFT

(11) **EP 1 041 029 B1**
(45) Veröffentlichungstag und Bekanntmachung des Hinweises auf die Patenterteilung: **19.01.2005**
(21) Anmeldenummer: 00105265.3
(22) Anmeldetag: 14.03.2000
(51) Int. Cl.: B65H 31/34, B65H 31/00, B65H 31/38

(54) **Verfahren und Anordnung zum Entfernen von Lufteinschlüssen beim Bilden von Stapeln aus Bogen**
Method and device for removing air inclusions during the formation of stacks of sheets
Méthode et dispositif pour extraire des inclusions d'air pendant la formation de piles de feuilles

(30) Priorität: 27.03.1999 DE 19914068
(43) Veröffentlichungstag der Anmeldung: 04.10.2000
(73) Patentinhaber: E.C.H. WILL GmbH, D-22529 Hamburg (DE)
(72) Erfinder: Ramcke, Bernd, 22457 Hamburg (DE)
(74) Vertreter: Herrmann, Günther

(56) Entgegenhaltungen:
- DE-A- 1 906 696
- DE-A- 19 501 874
- DE-C- 19 753 890
- GB-A- 885 351
- GB-A- 914 468
- US-A- 3 581 912
- US-A- 5 259 608
- PATENT ABSTRACTS OF JAPAN vol. 016, no. 553 (M-1339), 24. November 1992 (1992-11-24) & JP 04 209158 A (KONICA CORP), 30. Juli 1992 (1992-07-30)

## Beschreibung

Die Erfindung betrifft ein Verfahren zum Entfernen von Lufteinschlüssen beim Bilden von Stapeln aus Bogen, die einem zu bildenden Stapel aufeinanderfolgend zugeführt und auf ihm abgelegt werden, wobei im Zufuhrbereich der Bogen Luft aus Zwischenräumen der Bogen abgesaugt wird.
Die Erfindung betrifft außerdem eine Anordnung zum Entfernen von Lufteinschlüssen beim Bilden von Stapeln aus Bogen mit einer Zufuhreinrichtung zum aufeinanderfolgenden Zuführen der Bogen zu dem zu bildenden Stapel, auf dem sie abgelegt werden, wobei im Bereich der Zufuhreinrichtung mindestens eine Absaugvorrichtung zum Entfernen von Luft aus Zwischenräumen zwischen Bogen vorgesehen ist.
Unter Bogen sollen Bogen aus Papier, Karton oder Kunststoff wie Folien verstanden werden. Die Größe der Bogen kann in weiten Grenzen variieren. So lassen sich z. B. Stapel aus Bogen von der Größe üblichen Kopierpapiers oder auch von geringerer oder mehrfacher Größe gemäß der Erfindung behandeln.
Bei der Herstellung von Bogen werden diese oft zu Stapeln (auch Riese genannt) angesammelt und danach einer Weiterverarbeitung zugeführt, bei der sie z. B. mit Umhüllungsmaterial umhüllt werden. Der Transport unumhüllter Stapel erfordert besondere Vorsicht, weil infolge der beim Bilden der Stapel zwischen den Bogen eingeschlossenen Luft leicht ein Verschieben einzelner Bogen oder ganzer Bogenlagen eintritt, bei dem ein Stapel seine gewünschte meist quaderförmige Konfiguration verliert. Dies kann beim weiteren Transport zu Beschädigungen führen, die den gesamten Stapel unbrauchbar machen können.
Zum Entfernen derartiger Lufteinschlüsse sind z. B. durch die DE 195 23 699 A 1 oder die DE 34 03 209 A 1 Verfahren bekannt, nach denen die Lufteinschlüsse aus dem fertigen Stapel herausgepreßt bzw. herausgestrichen werden. Derartig arbeitende Verfahren sind nicht optimal.
In der US-A-5259608 und der GB 914468A sind Verfahren und Anordnungen beschrieben, bei denen die Ablage von Druckbögen unter dem Einfluss von Saugluft erfolgt.
Die der Erfindung zugrundeliegende Aufgabe besteht darin, ein neues und vorteilhaftes Verfahren sowie eine entsprechende Anordnung zu schaffen zwecks Herstellung von Stapeln ohne störende Lufteinschlüsse.
Nach dem Verfahren gemäß der Erfindung wird diese Aufgabe dadurch gelöst, dass die Bogen zwei nebeneinander angeordneten Stapeln zugeführt werden und dass die Luft auf jeweils einer Seitenfläche eines Stapels von einer zwischen den Stapeln angeordneten Absaugvorrichtung abgesaugt wird. Eine besonders vorteilhafte Ausgestaltung des Verfahrens besteht gemäß der Erfindung darin, daß Absaugvorrichtungen zum Absaugen der Luft schwingende Ausrichtbewegungen für Flächen des Stapels ausführen. Die Wirkung der Absaugung störender Luft kann in weiterer Ausgestaltung der Erfindung noch dadurch verbessert werden, dass Luft oberhalb des Zufuhrbereichs abgesaugt wird, weil dann störende von den Bogen mit zugeführte Luft schonend entfernt wird. Hierbei kann Luft durch Öffnungen von Begrenzungswänden in Hohlräume von Absaugvorrichtungen, sogenannte Unterdruckkammern, gesaugt werden.
Eine besonders vorteilhafte Weiterbildung einer Absaugung von Luft von den Seitenflächen zweier nebeneinander angeordneter Stapel läßt sich dadurch erreichen, dass Begrenzungswände des Hohlraums (Unterdruckkammer) einer zwischen zwei Stapeln angeordneten Absaugvorrichtung sich einander annähern und stellenweise berühren und dort miteinander verbunden sind. Wird dafür gesorgt, daß in den Bereichen der sich berührenden Begrenzungswände Luft durch weitere Öffnungen mit größeren Querschnitten strömen kann, so können sich etwa einstellende unerwünschte Luftdruckunterschiede auf beiden Seiten des Hohlkörpers ausgleichen. Der Homogenisierung der Absaugung kann es auch dienen, wenn die Strömung der Luft in dem Hohlraum zumindest teilweise gedrosselt oder unterbrochen wird.

Die eingangs genannte Anordnung ist dadurch gekennzeichnet, dass zwischen zwei Stapeln, denen Bogen zugeführt sind, ein Hohlraum einer Absaugvorrichtung angeordnet ist, deren mit Luftöffnungen versehene Begrenzungswände an jeweils eine Seitenfläche eines Stapels angrenzen.
Eine Absaugvorrichtung kann eine mit Luftöffnungen versehene Ausrichtfläche für die Bogen einer Stapelfläche aufweisen. Eine derartige Ausrichtfläche kann bevorzugt mit einem die Fläche in Schwingungen versetzenden Schwingantrieb verbunden sein. Gemäß einer bevorzugten Weiterbildung der Erfindung kann eine Ausrichtfläche als Begrenzungswand eines mit einer Unterdruckquelle verbundenen Hohlraums ausgebildet sein. Die vorbeschriebene Absaugvorrichtung ist besonders platzsparend und wenig aufwendig. Die Begrenzungswände einer solchen Absaugvorrichtung können sich stellenweise berühren und dort miteinander verbunden sein. Diese Begrenzungswände können dann vorzugsweise in den Berührungsbereichen mit weiteren Öffnungen versehen sein, deren Querschnitte größer sind als diejenigen der Luftöffnungen. Der Hohlraum kann in weiterer Ausbildung der Erfindung stellenweise mit Drosselelementen für die Luft versehen sein.
Gemäß einer weiteren Ausgestaltung der Erfindung können die Luftverhältnisse im Zufuhrbereich der Bogen im Sinne einer Verringerung der Lufteinschlüsse dadurch verbessert werden, daß eine Absaugvorrichtung auch oberhalb des Bogenzufuhrbereichs angeordnet ist, so daß auch über dem Stapel mit den Bogen angeförderte Luft abgesaugt werden kann.

Der mit der Erfindung verbundene Vorteil besteht darin, daß die Bildung von Lufteinschlüssen schon während des Stapelaufbaus weitgehend unterbunden wird, so daß sich späteres Pressen des Stapels, das stets einen beachtlichen Aufwand erfordert, erübrigt. Die Begrenzungsflächen der Absaugvorrichtungen können, falls sie in Schwingungen versetzt werden, zusätzlich als Ausrichtflächen für die Stapel dienen.

Die Erfindung wird anhand eines Ausführungsbeispiels näher erläutert.

Es zeigen
- Figur 1: eine Seitenansicht einer Abgabestation für Bogen, die zwei Stapeln zugeführt sind,
- Figur 2: eine Ansicht gemäß Pfeil A in Figur 1
- Figur 3: Einzelheiten einer zwischen den Stapeln angeordneten Absaugvorrichtung in vergrößertem Maßstab,
- Figur 4: einen Schnitt (unmaßstäblich) durch die Absaugvorrichtung nach Figur 3 entsprechend der Linie C-C

Die Figuren 1 und 2 zeigen schematisch eine Palette 1, die zwei Stapel 2 und 3 aus Bogen 4 trägt. Bei den Bogen kann es sich um Bogen von normalem Kopierpapierformat oder einem kleineren oder größeren Format handeln. Die Bogen können auch aus Karton oder Kunststoff bestehen. In der Zeichnung sind die Bogen 4 mit großen Zwischenräumen 13 dargestellt, die sie in der Realität nicht haben. Vielmehr liegen die Bogen in den Stapeln dicht an dicht aufeinander. Sie werden von Zufuhreinrichtungen 6 in Form von Förderbändern 7 (in Figur 1 ist nur eines zu sehen) in Richtung des Pfeils 8 aufeinanderfolgend seitlich zugeführt und auf den Stapeln 2 und 3 abgelegt. Die Förderbänder 7 sind Abgabebänder einer nicht dargestellten Maschine zum Herstellen der Bogen, z. B. eines sogenannten Kleinformatschneiders etwa vom bekannten Typ SLK der Anmelderin oder einer größere Formate herstellenden Schneidemaschine, etwa vom Typ FFS der Anmelderin, die sogenannte Foliobogen herstellt. Die Palette 1 wird von einer üblichen nicht dargestellten Hubvorrichtung abgesenkt, so daß die Stapeloberflächen zumindest annähernd die gleichen Höhen relativ zu den Förderbändern 7 beibehalten. Unterhalb der Förderbänder 7 befindet sich eine Ausrichtplatte 9, die von einem Schwingantrieb 11 in schwingende Bewegungen zum Ausrichten der Bogen 4 in den Stapeln 2 und 3 im Bereich 12 der Bogenzufuhr versetzt wird. In dem Bereich 12 der Zufuhreinrichtung 6 sind Absaugvorrichtungen zum Entfernen, d. h. Absaugen schädlicher Lufteinschlüsse aus den Zwischenräumen 13 zwischen den Bogen 4 angeordnet. Im Folgenden wird von den abgesaugten Lufteinschlüssen nur als Luft" gesprochen.

Eine erste Absaugvorrichtung 14 befindet sich gegenüber der Zufuhreinrichtung 6 und weist einen den Flächen 15 der Stapel 2 und 3 zugeordneten mit Luftöffnungen 16 versehenen Unterdruckkasten 17 auf, der mit einer Unterdruckquelle 18 etwa in Form eines Ventilators 19 verbunden ist. Die aus den Zwischenräumen 13 gesaugte Luft (Lufteinschlüsse) gelangt entsprechend den Pfeilen 21 durch die Luftöffnungen 16 in den Unterdruckkasten 17 und von da entsprechend Pfeilen 20 zu dem Ventilator 19.
Im Zufuhrbereich 12 befinden sich, wie insbesondere Figur 2 zeigt, weitere Absaugvorrichtungen 22, 23 und 24, die denjenigen Flächen 25 bzw. 26 bzw. 27 bzw. 28 der Stapel 2 und 3 zugeordnet sind, die sich parallel zu der Zufuhrrichtung der Bogen 4 (entsprechend Pfeil 8) erstrecken. Diese Absaugvorrichtungen weisen ebenfalls Unterdruckkasten 29, 31 und 32 auf, die mit in Figur 2 nicht dargestellten Luftöffnungen versehen und über Leitungen entsprechend den Pfeilen 20 mit dem Ventilator 19 verbunden sind, so daß die abgesaugte Luft entsprechend den Pfeilen 21 in die Unterdruckkasten und von da entsprechend den Pfeilen 20 zu dem Ventilator 19 strömen kann. Die Unterdruckkasten 29, 31 und 32 werden von Schwingantrieben 33 bzw. 34 bzw. 36 jeweils zur Ausführung von Schwingungen veranlaßt, so daß ihre Saugflächen 37 bzw. 38 a, 38 b bzw. 39 außer zum Absaugen der Lufteinschlüsse auch zum Ausrichten der Stapelseitenflächen 25 bzw. 26 bzw. 27 bzw. 28 dienen können. Die Ausbildung der die äußeren Seitenflächen 25 und 28 der Stapel 2 bzw. 3 beaufschlagenden Absaugvorrichtungen 22 und 24 kann im wesentlichen gleich sein. Die zwischen den Stapeln 2 und 3 angeordnete Absaugvorrichtung 23 ist im folgenden näher beschrieben.
In den Figuren 3 und 4 ist der Unterdruckkasten 31 der Absaugvorrichtung 23 dargestellt, in den in einem ersten Absaugbereich 40 durch Luftöffnungen 41, 42 in den als Saugflächen 38 a, 38 b ausgebildeten Begrenzungswänden 43 bzw. 44 Luft aus den Zwischenräumen 13 der Stapel 2 und 3 entsprechend den Pfeilen 46 einströmt. In einem weiteren Absaugbereich 47 oberhalb der Stapel 2 und 3 befinden sich weitere Luftöffnungen 41 a und 42 a, von den durch die Bogen mitgerissene Luft abgesaugt wird, was die Gefahr der Bildung von Lufteinschlüssen ebenfalls verringert. Die Begrenzungswände 43, 44, die gleichzeitig als Ausrichtflächen für die Seitenflächen 26, 27 der Stapel 2 bzw. 3 dienen, sind stellenweise eingezogen und gert. Die Begrenzungswände 43, 44, die gleichzeitig als Ausrichtflächen für die Seitenflächen 26, 27 der Stapel 2 bzw. 3 dienen, sind stellenweise eingezogen und nähern sich einander an, bis sie sich in den Bereichen 48, 49, berühren. In diesen Bereichen können die Begrenzungswände miteinander verbunden sein. In den Berührungsbereichen befinden sich Luftöffnungen 52 mit Querschnitten, die erheblich größer sind als diejenigen der Luftöffnungen 41, 42. Sie erlauben einen Druckausgleich, wenn sich infolge unterschiedlicher Verhältnisse beim Rütteln der Begrenzungswände und Absaugen von Luft in unerwünschte Weise unterschiedliche Drücke auf beiden Seiten der Absaugvorrichtung 23 bilden. Eine Sperre 53 dient ebenfalls zur Verbesserung der Luftführung in der Absaugvorrichtung 23.

Mit dem beschriebenen Verfahren und der Anordnung gelingt es, die Bildung von Lufteinschlüssen schon im Ansatz, nämlich bei der Stapelbildung, ausreichend zu verringern. Die dazu verwendeten mit Saugöffnungen versehenen Begrenzungswände der Absaugvorrichtungen können in vorteilhafterweise zusätzlich zum Ausrichten der Stapelflächen genutzt werden, falls sie rüttelnde Bewegung versetzt werden.

## Patentansprüche

1. Verfahren zum Entfernen von Lufteinschlüssen beim Bilden von Stapeln (2, 3) aus Bogen, (4) die einem zu bildenden Stapel aufeinanderfolgend zugeführt und auf ihm abgelegt werden, wobei im Zufuhrbereich der Bogen Luft aus Zwischenräumen der Bogen abgesaugt wird, **dadurch gekennzeichnet, dass** die Bogen zwei nebeneinander angeordneten Stapeln zugeführt werden und dass Luft auf jeweils einer Seitenfläche (26, 27) eines Stapels von einer zwischen den Stapeln angeordneten Absaugvorrichtung (23) abgesaugt wird.

2. Verfahren nach Anspruch 1, **dadurch gekennzeichnet, dass** Absaugvorrichtungen zum Absaugen der Luft schwingende Ausrichtbewegungen für Flächen des Stapels ausführen.

3. Verfahren nach Anspruch 1 und / oder 2, **dadurch gekennzeichnet, dass** Luft oberhalb des Zufuhrbereichs abgesaugt wird

4. Verfahren nach einem oder mehreren der vorhergehenden Ansprüche, **dadurch gekennzeichnet, dass** Luft durch Öffnungen (41, 42) in Hohlräume (31) von Absaugvorrichtungen (23) gesaugt wird.

5. Verfahren nach Anspruch 4, **dadurch gekennzeichnet, dass** Begrenzungswände (43, 44) des Hohlraums einer zwischen zwei Stapeln (2,3) angeordneten Absaugvorrichtung (23) sich einander annähern, stellenweise berühren und dort miteinander verbunden sind, und dass in den Bereichen der sich berührenden Begrenzungswände Luft durch weitere Öffnungen (52) mit relativ zu den Öffnungen (41, 42) größeren Querschnitten strömt.

6. Verfahren nach Anspruch 5, **dadurch gekennzeichnet, dass** die Strömung der Luft in dem Hohlraum zumindest teilweise gedrosselt oder unterbrochen wird.

7. Verfahren nach einem oder mehreren der vorhergehenden Ansprüche, **dadurch gekennzeichnet, dass** Luft aus den der Bogenzufuhr (6) gegenüberliegenden Stapelflächen und aus beiden Seitenflächen der Stapel abgesaugt wird.

8. Anordnung zum Entfernen von Lufteinschlüssen beim Bilden von Stapeln (2, 3) aus Bogen (4) mit einer Zufuhreinrichtung (6) zum aufeinanderfolgenden Zuführen der Bogen zu einem zu bildenden Stapel, auf dem sie abgelegt werden, wobei im Bereich (12) der Zufuhreinrichtung (6) mindestens eine Absaugvorrichtung (14, 22 ... 24) zum Entfernen von Luft aus Zwischenräumen (13) zwischen Bogen (4) vorgesehen ist, **dadurch gekennzeichnet, dass** zwischen zwei Stapeln, denen Bogen zugeführt sind, ein Hohlraum (31) einer Absaugvorrichtung (23) angeordnet ist, deren mit Luftöffnungen (41, 42) versehene Begrenzungswände (43, 44) an jeweils eine Seitenfläche (26, 27) eines Stapels angrenzen.

9. Anordnung nach Anspruch 8, **dadurch gekennzeichnet, dass** die Begrenzungswände (43, 44) sich stellenweise berühren und dort miteinander verbunden sind.

10. Anordnung nach Anspruch 9, **dadurch gekennzeichnet, daß** die Begrenzungswände (43, 44) vorzugsweise in den Berührungsbereichen (48 ... 51) mit weiteren Öffnungen (52) versehen sind, deren Querschnitte größer sind als diejenigen der Luftöffnungen (41, 42).

11. Anordnung nach einem oder mehreren der Ansprüche 8 bis 10, **dadurch gekennzeichnet, dass** der Hohlraum (31) stellenweise mit Drosselelementen (53) für die Luft versehen ist.

12. Anordnung nach einem oder mehreren der Ansprüche 8 bis 11, **dadurch gekennzeichnet, dass** der der Bogenzufuhr (6) gegenüberliegenden Fläche (15) des Stapels sowie seinen beiden Seitenflächen Absaugvorrichtungen (14, 22, 23, 24) zugeordnet sind.

13. Anordnung nach einem oder mehreren der Ansprüche 8 bis 12, **dadurch gekennzeichnet, dass** mindestens eine Absaugvorrichtung mit Luftöffnungen (41, 42) versehene Ausrichtflächen (37 ... 39) für die Bogen (4) einer Stapelfläche aufweist.

14. Anordnung nach Anspruch 13, **dadurch gekennzeichnet, dass** die Ausrichtflächen mit einem Schwingungen erzeugenden Schwingantrieb (33 ... 36) verbunden sind.

15. Anordnung nach Anspruch 13 und/oder 14, **dadurch gekennzeichnet, dass** mindestens eine Ausrichtfläche als Begrenzungswand eines mit einer Unterdruckquelle (19) verbundenen Hohlraums (29 ... 32) ausgebildet ist.

16. Anordnung nach einem oder mehreren der Ansprüche 8 bis 15, **dadurch gekennzeichnet, dass** oberhalb (47) des Bereichs (12) der Zufuhreinrichtung (6) mindestens eine weitere Absaugvorrichtung (41 a, 42 a) vorgesehen ist.

## Claims

1. Method of removing air inclusions when forming stacks (2, 3) from sheets (4) which are fed successively to a stack which is to be formed and are deposited on said stack, wherein air is sucked off, in the infeed region of the sheets, from intervening spaces between said sheets, **characterised in that** the sheets are fed to two stacks disposed side by side and that air is sucked off, on one lateral face (26, 27) of a stack in each case, by a suction device (23) disposed between the stacks.

2. Method according to claim 1, **characterised in that** suction devices for sucking off the air execute oscillating aligning movements for faces of the stack.

3. Method according to claim 1 and/or claim 2, **characterised in that** air is sucked off above the infeed region.

4. Method according to one or more of the preceding claims, **characterised in that** air is sucked through apertures (41, 42) in cavities (31) of suction devices (23).

5. Method according to claim 4, **characterised in that** boundary walls (43, 44) of the cavity of a suction device (23) disposed between two stacks (2, 3) approach one another, touch one another at certain points and are connected to one another at said points, and that, in the regions of the boundary walls that touch one another, air flows through further apertures (52) with cross-sections which are larger, relative to the apertures (41, 42).

6. Method according to claim 5, **characterised in that** the flowing of the air is at least partially throttled or interrupted in the cavity.

7. Method according to one or more of the preceding claims, **characterised in that** air is sucked off from the stack faces that lie opposite the sheet infeed (6) and from both lateral faces of the stacks.

8. Arrangement for removing air inclusions when forming stacks (2, 3) from sheets (4), with a feeding-in apparatus (6) for successively feeding the sheets in to form a stack which is to be formed and on which they are deposited, wherein there is provided, in the region (12) of the feeding-in apparatus (6), at least one suction device (14, 22 ... 24) for removing air from intervening spaces (13) between sheets (4), **characterised in that** there is disposed, between two stacks to which sheets are fed, a cavity (31) of a suction device (23) whose boundary walls (43, 44), which are provided with air apertures (41, 42), adjoin a lateral face (26, 27) of a stack in each case.

9. Arrangement according to claim 8, **characterised in that** the boundary walls (43, 44) touch one another at certain points and are connected to one another at said points.

10. Arrangement according to claim 9, **characterised in that** the boundary walls (43, 44) are preferably provided, in the contact regions (48 ... 51), with further apertures (52) whose cross-sections are larger than those of the air apertures (41, 42).

11. Arrangement according to one or more of claims 8 to 10, **characterised in that** the cavity (31) is provided, at certain points, with throttling elements (53) for the air.

12. Arrangement according to one or more of claims 8 to 11, **characterised in that** suction devices (14, 22, 23, 24) are associated with that face (15) of the stack which lies opposite the sheet infeed (6), and also with both the lateral faces of said stack.

13. Arrangement according to one or more of claims 8 to 12, **characterised in that** at least one suction device has aligning faces (37 ... 39), which are provided with air apertures (41, 42), for the sheets (4) of a stack face.

14. Arrangement according to claim 13, **characterised in that** the aligning faces are connected to an oscillating drive (33 ... 36) which generates oscillations.

15. Arrangement according to claim 13 and/or claim 14, **characterised in that** at least one aligning face is constructed as the boundary wall of a cavity (29 ... 32) which is connected to a vacuum source (19).

16. Arrangement according to one or more of claims 8 to 15, **characterised in that** at least one further suction device (41 a, 42 a) is provided above (47) the region (12) of the feeding-in apparatus (6).

## Revendications

1. Procédé pour éliminer des inclusions d'air lors de la formation de piles (2, 3) constituées de feuilles (4) qui sont successivement amenées à une pile à former et déposées sur celle-ci, de l'air étant aspiré d'espaces intermédiaires des feuilles dans la zone d'amenée des feuilles, **caractérisé en ce que** les feuilles sont amenées à deux piles disposées l'une à côte de l'autre, et **en ce que** de l'air est aspiré sur une face latérale respective (26, 27) de chaque pile, par un dispositif d'aspiration (23) placé entre les piles.

2. Procédé selon la revendication 1, **caractérisé en ce que** des dispositifs d'aspiration effectuent, pour aspirer l'air, des mouvements oscillants de dressage pour des faces de la pile.

3. Procédé selon la revendication 1 et/ou 2, **caractérisé en ce que** de l'air est aspiré au-dessus de la zone d'amenée.

4. Procédé selon l'une ou plusieurs des revendications précédentes, **caractérisé en ce que** de l'air est aspiré à travers des ouvertures (41, 42) dans des cavités (31) de dispositifs d'aspiration (23).

5. Procédé selon la revendication 4, **caractérisé en ce que** des parois de délimitation (43, 44) de la cavité d'un dispositif d'aspiration (23) placé entre deux piles (2, 3), se rapprochent mutuellement, entrent en contact par endroits et sont reliées l'une à l'autre en ces endroits, et **en ce que** dans les zones des parois de délimitation mutuellement en contact, de l'air s'écoule à travers d'autres ouvertures (52) de sections transversales plus grandes que celles des ouvertures (41, 42).

6. Procédé selon la revendication 5, **caractérisé en ce que** l'écoulement de l'air dans la cavité est au moins partiellement diminué par étranglement ou interrompu.

7. Procédé selon l'une ou plusieurs des revendications précédentes, **caractérisé en ce que** de l'air est aspiré depuis les faces de pile, qui sont opposées à celle où s'effectue l'amenée de feuilles (6), et depuis les deux faces latérales des piles.

8. Agencement pour éliminer des inclusions d'air lors de la formation de piles (2, 3) constituées de feuilles (4), comprenant un dispositif d'amenée (6) pour amener successivement les feuilles à une pile à former, sur laquelle elles sont déposées, au moins un dispositif d'aspiration (14, 22...24) pour éliminer de l'air d'espaces intermédiaires (13) entre les feuilles (4), étant prévu dans la zone (12) du dispositif d'amenée 6), **caractérisé en ce qu'**entre deux piles auxquelles sont amenées des feuilles, est disposée une cavité (31) d'un dispositif d'aspiration (23) dont les parois de délimitation (43, 44) pourvues d'ouvertures d'air (41, 42) sont respectivement adjacentes à une face latérale (26, 27) d'une pile.

9. Agencement selon la revendication 8, **caractérisé en ce que** les parois de délimitation (43, 44) sont mutuellement en contact par endroits et sont reliées l'une à l'autre en ces endroits.

10. Agencement selon la revendication 9, **caractérisé en ce que** les parois de délimitation (43, 44) sont pourvues, de préférence dans les zones de contact mutuel (48...51), d'autres ouvertures (52) dont les sections transversales sont plus grandes que celles des ouvertures d'air (41, 42).

11. Agencement selon l'une ou plusieurs des revendications 8 à 10, **caractérisé en ce que** la cavité (31) est munie, par endroits, d'éléments d'étranglement (53) pour l'air.

12. Agencement selon l'une ou plusieurs des revendications 8 à 11, **caractérisé en ce que** des dispositifs d'aspiration (14, 22, 23, 24) sont associés à la face (15) de la pile, qui est opposée à celle où s'effectue l'amenée de feuilles (6), ainsi qu'à ses deux faces latérales.

13. Agencement selon l'une ou plusieurs des revendications 8 à 12, **caractérisé en ce qu'**au moins un dispositif d'aspiration présente des surfaces de dressage (37...39) munies d'ouvertures d'air (41, 42), pour les feuilles (4) d'une face de pile.

14. Agencement selon la revendication 13, **caractérisé en ce que** les surfaces de dressage sont reliées à un entraînement oscillant (33...36) engendrant des oscillations.

15. Agencement selon la revendication 13 et/ou 14, **caractérisé en ce qu'**au moins une surface de dressage est réalisée en tant que paroi de délimitation d'une cavité (29...32) reliée à une source de dépression (19).

16. Agencement selon l'une ou plusieurs des revendications 8 à 15, **caractérisé en ce qu'**au-dessus (47) de la zone (12) du dispositif d'amenée (6), est prévu au moins un autre dispositif d'aspiration (41a, 42a).
